# FASCICULE DE BREVET EUROPEEN

(11) **EP 0 539 297 B1**
(45) Date de publication et mention de la délivrance du brevet: **28.05.1997**
(21) Numéro de dépôt: 92402888.9
(22) Date de dépôt: 22.10.1992
(51) Int. Cl.: H01Q 17/00

(54) **Dispositif à surface sélective en fréquence accordable**
Vorrichtung mit einstellbarer frequenzselektiver Oberfläche
Device with adjustable frequency selective surface

(30) Priorité: 25.10.1991 FR 9113202
(43) Date de publication de la demande: 28.04.1993
(73) Titulaire: COMMISSARIAT A L'ENERGIE ATOMIQUE, 75015 Paris (FR)
(72) Inventeur: France, Alain, Résidence Parc Caudéran, F-33200 Bordeaux Cauderan (FR); Niez, Jean-Jacques, Résidence Rosiers Bellevue, F-33170 Gradignan (FR)
(74) Mandataire: Dubois-Chabert, Guy

(56) Documents cités:
- DE-C- 1 004 248
- US-A- 3 955 201
- US-A- 4 684 954
- US-A- 4 922 253

## Description

L'invention concerne un dispositif à surface sélective en fréquence comportant au moins un réseau d'éléments conducteurs constituant des motifs élémentaires.

La réduction de la surface équivalente radar d'une cible peut être obtenue de façon classique, en la revêtant de matériaux absorbant les ondes électromagnétiques. De nombreuses catégories de revêtements existent et présentent malheureusement toutes des inconvénients. Par exemple :
- les revêtements absorbants minces par rapport à la longueur d'onde doivent présenter des pertes magnétiques. Ils sont donc très denses et ne peuvent être accordés que dans des gammes de fréquences limitées : l'octave, ou quelques octaves au plus, selon l'absorption recherchée,
- les revêtements absorbants épais permettent de résoudre ce problème de la bande passante, mais à condition toutefois que le coefficient de réflexion à l'interface vide-matériau soit faible. Ce coefficient fixe les performances d'ensemble de la structure absorbante. Ceci ne peut être obtenu qu'avec des matériaux très peu denses, surtout si une très faible réflectivité est recherchée. Il s'agit alors de produits fragiles, qui doivent être nécessairement placés à la surface de l'objet à protéger,
- dans tous les cas, la meilleure efficacité n'est obtenue qu'en revêtant à peu près complètement la cible, ce qui présente de nombreux inconvénients de conception,
- et enfin, l'efficacité des absorbants est très variable selon la forme de la cible, l'angle d'arrivée des ondes ainsi que leur polarisation.

Le prix à payer, exprimé en kilogramme par mètre carré de revêtement, peut paraître élevé en regard de la réduction de réflectivité obtenue, et de la puissance à dissiper.

Il est par ailleurs connu que les surfaces sélectives en fréquences, constituées par des motifs conducteurs isolés les uns des autres et se répétant périodiquement sur la même surface, peuvent être utilisées pour constituer des structures non réfléchissantes très efficaces pour une fréquence ou une bande très étroite de fréquence donnée.

En effet la longueur d'onde de fonctionnement est très étroitement liée aux dimensions des motifs, et il est par conséquent impossible d'obtenir avec de telles surfaces une réflectivité basse dans de très larges gammes de fréquences.

La présente invention a pour but de remédier à ces inconvénients

Le brevet US-A-3 955 201 décrit un système d'antenne comportant un réseau d'éléments conducteurs et des moyens de couplage entre ces éléments sélectionnés par des moyens de commande. Ces moyens de couplage comportent une première série de composants électroniques, une deuxième série de composants électroniques permettant d'actionner les composants de la première série et de contrôler leur conduction. Les composants de la deuxième série sont reliés par un fil d'adressage aux moyens de commande, ou à deux fils d'adressage permettant d'obtenir un adressage matriciel. Les composants de la première série sont des photodiodes, c'est-à-dire des interrupteurs photosensibles pouvant être déclenchés par une diode photoluminescente, ainsi que des composants à deux entrées et à fonction de transfert non linéaire ou des triacs, c'est-à-dire des composants à 3 entrées. Ce système d'antenne peut être utilisé comme antenne radar, et être relié à des moyens d'alimentation radio-fréquence de manière à pouvoir fonctionner en antenne d'émission-réception.

L'invention a pour objet un dispositif à surface sélective en fréquence comportant au moins un réseau lignes-colonnes de motifs élémentaires conducteurs, caractérisé en ce qu'il comporte au moins un réseau lignes-colonnes de composants de couplage, chaque composant de couplage étant apte à réaliser le couplage entre deux motifs élémentaires conducteurs voisins selon une ligne ou une colonne, auxquels il est relié, au moins un réseau de composants électroniques reliés à des lignes conductrices et à des colonnes conductrices, permettant l'adressage-ligne et l'adressage-colonne de ces composants électroniques, chaque composant électronique permettant d'actionner un composant de couplage, des moyens de commande comportant un processeur et une mémoire contenant les différentes configurations possibles à donner au réseau de motifs élémentaires en fonction de la fréquence sélectionnée, le processeur permettant d'aller lire la configuration correspondante dans la mémoire et d'envoyer les signaux de commande sur les lignes conductrices et sur les colonnes conductrices pour obtenir cette configuration.

Ce dispositif permet d'obtenir une modulation à volonté de la dimension apparente des motifs et ainsi :
- de réaliser une surface sélective à fréquence d'accord variable,
- de réaliser des structures absorbantes à profondeur "électrique" (celle vue par les ondes) variables,
- de réaliser des antennes d'émission/réception non réfléchissantes entre deux émission- réception.

Une autre caractéristique de l'invention consiste en ce que les moyens de couplage comportent une première série de composants électroniques et une deuxième série de composants électroniques permettant d'actionner les composants de la première série et de contrôler leur conduction.

D'autres caractéristiques et avantages de l'invention apparaîtront à la lecture de la description suivante faite à titre illustratif et non limitatif et en regard des dessins sur lesquels :
- la figure 1 représente un schéma de principe du dispositif selon l'invention,
- la figure 2A représente un schéma partiel plus détaillé du réseau de motifs élémentaire du dispositif conforme à l'invention,
- la figure 2B représente le schéma d'un détail selon la figure 2A,
- la figure 3 représente le schéma du réseau du dispositif selon l'invention correspondant à une configuration donnée,
- la figure 4 illustre le schéma d'un dispositif conforme à l'invention dans le cas où ce dispositif peut aussi être utilisé en tant qu'antenne radiofréquence d'émission-réception.

On a représenté sur la figure 1 le schéma d'un dispositif conforme à l'invention. Ce dispositif est un dispositif à surface sélective en fréquence accordable. Il comporte un réseau 1 d'éléments conducteurs portant la référence 2. Ces éléments conducteurs 2 constituent des motifs élémentaires tels que ceux qui sont par exemple représentés sur cette figure sous une forme cruciforme.

Avec une telle configuration et en fonction de la taille des motifs élémentaires, le réseau est susceptible d'absorber un rayonnement radiofréquence à une fréquence donnée désirée et de se comporter en miroir c'est-à-dire en surface réfléchissante pour des rayonnements radiofréquence de fréquence autres que cette fréquence donnée.

Cependant, conformément à l'invention les motifs élémentaires vont pouvoir être couplés entre eux selon des configurations prédéterminées qui vont rendre la surface, c'est-à-dire le réseau d'éléments conducteurs, accordable dans une large gamme de fréquences.

Ainsi le dispositif à surface sélective en fréquence est rendu accordable c'est-à-dire qu'il pourra être absorbant vis-à-vis d'un rayonnement radiofréquence dans une large gamme de fréquence.

Conformément à l'invention ce dispositif permet également comme cela sera décrit ultérieurement de se comporter en antenne d'émission-réception large bande.

Sur la figure 1, on a également représenté des moyens de commande 3 et des moyens 4 permettant d'établir des couplages entre les éléments conducteurs des différents motifs élémentaires.

Les moyens de commande 3 sont susceptibles de recevoir différentes fréquences dans une large gamme de fréquences et de commander et sélectionner les moyens de couplage 4 de manière à modifier la dimension apparente des motifs élémentaires rendant ainsi le réseau sélectif accordable sur chacune des fréquences d'entrée f1, f2,...fn.

Selon un aspect de l'invention les moyens de commande 3 permettent de réaliser un adressage matriciel du réseau pour sélectionner et commander les couplages entre motifs élémentaires. Selon un autre aspect de l'invention qui sera détaillé ultérieurement, au lieu de réaliser un adressage matriciel l'on pourra dans certaines conditions réaliser un adressage parrallèle.

Selon un autre aspect de l'invention les moyens de commande comportent une mémoire 31 et un processeur 32. La mémoire contient les différentes configurations possibles à donner au réseau en fonction des fréquences d'entrée qu'est succeptible de recevoir le processeur.

Le processeur permet d'aller lire dans la mémoire la configuration à donner à ce réseau suivant la fréquence qu'il reçoit et d'adresser le réseau en conséquence pour commander ou contrôler les couplages à réaliser.

La description va maintenant être détaillée simplement à partir du schéma des figures 2A et 2B. Le schéma de la figure 2A illustre une portion du réseau et fait apparaître plus en détail les moyens de couplage conformes à l'invention.

Ces moyens de couplage comportent une première série de composants électroniques 44 susceptibles d'établir un couplage et une deuxième série de composants électroniques 45 permettant d'actionner les composants de la première série.

Un composant de couplage 44 est prévu entre les extrémités des motifs (cruciformes) se trouvant suivant le même alignement. Selon le mode de réalisation qui est représenté sur la figure 2, on a donc des composants de couplage 44 suivant des lignes et suivant des colonnes, lignes et colonnes qui vont permettre comme cela va être détaillé de sélectionner ces composants pour les commander de manière à réaliser ou à ne pas réaliser de couplage entre les deux motifs élémentaires auxquels ils sont reliés.

La deuxième série de composants 45 permet de sélectionner et de commander ou de contrôler le couplage effectué par les composants 44. Un composant 45 est prévu par composant 44. Ces composants 45 se retrouvent donc sous une forme matricielle et sont reliés à des lignes de conductrices 42 et à des colonnes conductrices 41. Les lignes 42 permettent l'adressage ligne en composants de couplage et les colonnes 41 permettent l'adressage colonne de ces composants.

Ces lignes 42 et ces colonnes 41 constituent des fils de commande d'adressage.

Le processeur 32 de la figure 1 permet d'envoyer des signaux de commande sur ces fils de commande d'adressage qui vont permettre aux composants 45 de commander les composants 44 de manière à ce que ces composants 44 prennent l'état logique correspondant à l'état logique qui a été enregistré dans la mémoire 31 pour la fréquence d'entrée qu'a reçu le processeur 32.

Le schéma de la figure 2B permet de détailler, de façon fonctionnelle, les connexions réalisées par les composants 44 et par les composants 45.

Comme on peut le voir sur cette figure 2B un composant 44 a deux points de connexion portant les références 1 et 2 et un point de connexion 3. Lorsque le composant reçoit un signal sur son entrée 3, il réalise le couplage symbolisé par l'interrupteur entre les points 1 et 2 qui dans le réseau correspond en fait à un couplage entre deux motifs élémentaires suivant un alignement donné.

Le composant 45 comporte deux entrées d'adressage qui sont les entrées 1 et 2, une sortie de tension de commande qui est le point 3 et une entrée qui est la tension d'alimentation VCC. Les points d'entrée d'adressage sont reliés aux fils de commande d'adressage 41 et 42 du réseau.

Conformément à l'invention les composants utilisés pour établir les couplages et établir les commandes de sélection et de couplage sont du type interrupteur.

Le dispositif conforme à l'invention peut être bidimensionnel ou tridimensionnel. Dans ce dernier cas les deux réseaux qu'il comporte sont sur deux plans superposés.

De façon pratique les schémas tels que représentés par exemple sur la figure 1 et qui a également été représenté de façon partielle sur la figure 2A montre un seul réseau d'éléments conducteurs constituant des motifs élémentaires métalliques (éventuellement doté de propriétés magnétiques de type ferromagnétique) de forme cruciforme, carrée ou en forme de bâton. Leur pas de répétition dans les directions du plan peuvent être égaux ou différents.

Ces motifs élémentaires peuvent être associés entre eux de façon locale. Pour cela ils seront couplés entre eux de manière à former des groupes de motifs élémentaires.

Le couplage, lorsqu'il est réalisé entre ces différents motifs élémentaires permet de rendre conducteur l'entrefer entre certaines croix contigues et ce, en respectant une périodicité dans les deux directions du plan. Ces couplages ont pour effet de changer la taille et éventuellement la forme des motifs élémentaires et en conséquence de modifier les fréquences d'accord du filtre électromagnétique ainsi réalisé.

Pour obtenir un contrôle des propriétés de l'entrefer on utilisera un signal de commande approprié des composants de couplages 44 en fonction du choix de ces composants pour qu'ils ne fonctionnent pas en tout ou rien. Ce contrôle va permettre de passer de façon continue du court-circuit à un circuit ouvert ce qui relativement modifie aussi les propriétés électromagnétiques du filtre sans que nécessairement le pas électromagnétique efficace du réseau se trouve modifié.

Selon le type de composants électroniques utilisé dans l'entrefer entre les motifs élémentaires et en particulier comme on va le voir dans la suite dans le cas où l'on utilise des diodes, l'invention permet d'obtenir un découplage possible des propriétés magnétiques et électriques associées aux formes des motifs élémentaires.

Les composants pouvant être utilisés pour constituer l'entrefer entre les motifs élémentaires sont des composants de type interrupteur. Ces composants peuvent être :
- soit un composant photosensible déclenché par une diode photoluminescente le composant photosensible étant le composant 44 et la diode photoluminescente étant alors le composant 45,
- soit un composant à trois entrées. On utilisera par exemple des transistors MOS ou bipolaire en technologie silicium ou MESFET en technologie semi-conducteur III, V,
- soit un composant à deux entrées à fonction de transfert non linéaire de type diode.

Conformément à l'invention les composants de type interrupteurs 44 sont pilotés au niveau de leur commande par des interrupteurs 45 de type MOSFET par exemple, dont une des extrémités est reliée à une source de puissance et dont les commandes (il s'agit des grilles pour des transistors MOSFET) sont pilotées indépendament les une des autres par le mode d'adressage matriciel qui a été précédement décrit et qui est du type de celui que l'on trouve dans les mémoires DRAM comme cela a déjà été décrit. La mémoire prévue dans les moyens de commande est chargée par les diverses configurations des motifs que l'on désire implémenter sur le réseau. Cette mémoire pourra contenir le pas des motifs, les propriétés radioélectriques de l'entrefer. Le processeur est capable d'aller lire dans la mémoire les informations qui vont lui permettre de fournir des signaux de commandes d'adressage pour obtenir cette configuration.

Pour réaliser un tel réseau on pourra par exemple déposer les motifs élémentaires les composants et les lignes d'adressage sur ou dans une surface isolante (constituant un substrat). Ce substrat peut être par exemple de l'oxyde de silicium. Pour la réalisation du (ou des réseaux) on utilise les techniques de dépôt et de gravure qui sevent à la réalisation de circuits microélectroniques.

Un tel réseau se comporte au plan électromagnétique et ou infrarouge comme une surface sélective en fréquence.

L'implémentation de moyens de couplage dans ledit réseau permet de contrôler les propriétés diélectriqes équivalentes du matériau situé entre les motifs élémentaires et que l'on a appellé entrefer. Ce contrôle peut aboutir aux situations extrèmes qui sont l'isolation électrique complète ou le court circuit.

L'implémentation des composants 44 et 45 et des lignes d'adressage 1, 2 qui est réalisée par des techniques de dépôt et de gravure classiques utilisées en microélectronique peut être réalisée sur des plans distincts de celui sur lequel sont placés les motifs 2. Les composants et les lignes peuvent donc être dans la surface isolante (substrat) ou sur cette surface isolante.

Dans le cas d'une réalisation tridimensionnelle les deux réseaux réalisés seront superposés.

Le schéma de la figure 3 permet d'illustrer une configuration possible obtenu pour le dispositif conformément à l'invention. Sur cette figure on a symbolisé par une continuité des motifs la fermeture des entrefers entre les différents motifs élémentaires.

Les entrefers pour lesquels les interrupteurs ont été fermés n'apparaissent donc plus sur ce schéma les interrupteurs assurant le couplage entre les motifs élémentaires n'ont pas non plu été représentés.

La figure 4 permet d'illustrer une autre configuration possible dans laquelle le réseau comporte des motifs élémentaires indépendants sur sa périphérie. L'intérieur du réseau constitue un maillage de forme rectangulaire. Cette configuration peut servir à réaliser une antenne d'émission-réception radiofréquence. Pour cela le réseau va comporter en plus comme on peut le voir sur la coupe AA' schématisée au-dessous du réseau des moyens 6 d'alimentation radiofréquence des éléments rayonnant. On voit donc sur cette coupe AA les éléments rayonnants 2 en surface du substrat diélectrique 10. L'alimentation des éléments rayonnant 2 est réalisée par des lignes conductrices 6 qui traversent le substrat.

Le substrat comporte également pour cela, par exemple sur sa face inférieure, une structure conductrice 7 constituant une masse électrique pour le dispositif.

Le dispositif tel qu'il est décrit à propos de la figure 4 peut avoir une configuration pour fonctionner en antenne uniquement pendant le temps strictement nécessaire à la fonction émission-réception se qui ne modifie la réflectivité de la surface que pendant des temps très brefs. En dehors de ces périodes d'émission-réception le dispositif reste une surface sélective en fréquence accordable.

## Revendications

1. Dispositif à surface sélective en fréquence comportant au moins un réseau lignes-colonnes (1) de motifs élémentaires conducteurs (2), caractérisé en ce qu'il comporte au moins un réseau lignes-colonnes de composants de couplage (44), chaque composant de couplage étant apte à réaliser le couplage entre deux motifs élémentaires conducteurs (2) voisins selon une ligne ou une colonne, auxquels il est relié, au moins un réseau de composants électroniques (45) reliés à des lignes conductrices (42) et à des colonnes conductrices (41), permettant l'adressage-ligne et l'adressage-colonne de ces composants électroniques (45), chaque composant électronique (45) permettant d'actionner un composant de couplage (44), des moyens de commande comportant un processeur (32) et une mémoire (31) contenant les différentes configurations possibles à donner au réseau de motifs élémentaires en fonction de la fréquence sélectionnée, le processeur permettant d'aller lire la configuration correspondante dans la mémoire et d'envoyer les signaux de commande sur les lignes conductrices (42) et sur les colonnes conductrices (41) pour obtenir cette configuration.

2. Dispositif selon l'une quelconque des revendications précédentes, caractérisé en ce que les composants (44, 45) sont du type interrupteur.

3. Dispositif selon l'une quelconque des revendications précédentes, caractérisé en ce que les composants (44) de la première série sont des composants photosensibles déclenchés par une diode photoluminescente.

4. Dispositif selon l'une quelconque des revendications 1 à 2, caractérisé en ce que les composants (44) de la première série sont des composants à trois entrées.

5. Dispositif selon l'une quelconque des revendications 1 à 3, caractérisé en ce que les composants (44) de la première série sont des composants à deux entrées à fonction de transfert non linéaire.

6. Dispositif selon l'une quelconque des revendications précédentes, caractérisé en ce que les composants (45) de la deuxième série sont des transistors du type MOSFET dont une électrode est reliée à une tension d'alimentation (VCC) et dont les électrodes de commande sont reliées aux fils de commande d'adressage (41, 42).

7. Dispositif selon l'une quelconque des revendications précédentes, caractérisé en ce que les motifs documentaires (2) sont déposés sur une couche d'isolant (10).

8. Dispositif selon l'une quelconque des revendications précédentes, caractérisé en ce que les composants (44, 45) électroniques sont déposés sur la couche d'isolant (10) portant les motifs élémentaires (2).

9. Dispositif selon l'une quelconque des revendications 1 à 7, caractérisé en ce que les composants électroniques (44, 45) sont déposés sur une première couche d'isolant, les éléments conducteurs étant déposés sur une deuxième couche d'isolant, la deuxième couche étant superposée à la première.

10. Dispositif selon l'une quelconque des revendications 1 à 9, caractérisé en ce que le dispositif comporte plusieurs réseaux de motifs élémentaires, chacun étant déposé sur une couche d'isolant, les différentes couches étant superposées, le dispositif constituant ainsi une structure absorbante à profondeur électrique variable.

11. Dispositif selon la revendication 10, caractérisé en ce que les composants électroniques assurant les couplages pour un réseau donné sont déposés sur la couche d'isolant portant les éléments conducteurs correspondants.

12. Dispositif selon l'une quelconque des revendications précédentes, caractérisé en ce que les éléments conducteurs sont reliés à des moyens (6) d'alimentation radiofréquence de manière à pouvoir fonctionner en antenne d'émission-réception.

## Patentansprüche

1. Vorrichtung mit frequenzselektiver Oberfläche, wenigstens ein Zeilen-Spalten-Gitter (1) aus leitenden Elementarmustern (2) umfassend,
**dadurch gekennzeichnet**,
daß sie umfaßt: wenigstens ein Zeilen-Spalten-Gitter aus Kopplungskomponenten (44), wobei jede Kopplungskomponente fähig ist, die Kopplung zwischen zwei benachbarten Elementarmustern (2) entsprechend einer Zeile oder einer Spalte herzustellen, mit denen sie verbunden ist, wenigstens ein Gitter aus elektronischen Komponenten (45), verbunden mit leitenden Zeilen (42) und leitenden Spalten (41), welche die Zeilenadressierung und die Spaltenadressierung dieser elektronischen Komponenten (45) ermöglichen, wobei jede elektronische Komponente (45) ermöglicht, eine Kopplungskomponente (44) zu betätigen, Steuereinrichtungen mit einem Prozessor (32) und einen Speicher (31), die verschiedenen Konfigurationen enthaltend, die dem Elementarmuster-Gitter in Abhängigkeit von der gewählten Frequenz zu geben möglich ist, wobei der Prozessor ermöglicht, die entsprechende Konfiguration in dem Speicher zu lesen und die Steuersignale an die leitenden Zeilen (42) und an die leitenden Spalten (41) zu senden, um diese Konfiguration zu erhalten bzw. herzustellen.

2. Vorrichtung nach Anspruch 1, dadurch gekennzeichnet, daß die Komponenten (44, 45) vom Schaltertyp sind.

3. Vorrichtung nach einem der vorangehenden Ansprüche, dadurch gekennzeichnet, daß die Komponenten (44) der ersten Serie lichtempfindliche Komponenten sind, die durch eine photolumineszente Diode ausgelöst werden.

4. Vorrichtung nach einem der Ansprüche 1 und 2, dadurch gekennzeichnet, daß die Komponenten (44) der ersten Serie Komponenten mit drei Eingängen sind.

5. Vorrichtung nach einem der Ansprüche 1 bis 3, dadurch gekennzeichnet, daß die Komponenten (44) der ersten Serie nichtlineare Übertragungsfunktionskomponenten mit zwei Eingängen sind.

6. Vorrichtung nach einem der vorangehenden Ansprüche, dadurch gekennzeichnet, daß die Komponenten (45) der zweiten Serie MOSFET-Transistoren sind, deren eine Elektrode mit einer Versorgungsspannung (VCC) verbunden ist und deren Steuerelektroden mit den Adressierungssteuerdrähten (41, 42) verbunden sind.

7. Vorrichtung nach einem der vorangehenden Ansprüche, dadurch gekennzeichnet, daß die Elementarmuster (2) auf einer Isolatorschicht (10) abgeschieden sind.

8. Vorrichtung nach einem der vorangehenden Ansprüche, dadurch gekennzeichnet, daß die elektronischen Komponenten (44, 45) auf der die Elementarmuster (2) tragenden Isolatorschicht (10) abgeschieden sind.

9. Vorrichtung nach einem der Ansprüche 1 bis 7, dadurch gekennzeichnet, daß die elektronischen Komponenten (44, 45) auf einer ersten Isolatorschicht abgeschieden sind und die leitenden Elemente auf einer zweiten Isolatorschicht abgeschieden sind, wobei die zweite Schicht die erste überdeckt.

10. Vorrichtung nach einem der Ansprüche 1 bis 9, dadurch gekennzeichnet, daß die Vorrichtung mehrere Gitter aus Elementarmustern umfaßt, wobei jedes auf einer Isolatorschicht abgeschieden ist, die verschiedenen Schichten sich überdecken und die Vorrichtung somit eine absorbierende Struktur mit variabler elektrischer Tiefe bildet.

11. Vorrichtung nach Anspruch 10, dadurch gekennzeichnet, daß die elektronischen Komponenten, die die Kopplungen für ein bestimmtes Gitter gewährleisten, auf der Isolatorschicht abgeschieden sind, die die entsprechenden leitenden Elemente trägt.

12. Vorrichtung nach einem der vorangehenden Ansprüche, dadurch gekennzeichnet, daß die leitenden Elemente mit Radio- bzw. Hochfrequenz-Versorgungseinrichtungen (6) verbunden sind, um als als Sende-/Empfangsantenne funktionieren zu können.

## Claims

1. Device with a frequency-selective surface, including at least one row/column array (1) of conducting elementary patterns (2), characterized in that it includes at least one row/column array of coupling components (44), each coupling component being capable of coupling together two conducting elementary patterns (2) which are adjacent along a row or a column, to which patterns it is connected, at least one array of electronic components (45) which are connected to conductive rows (42) and to conductive columns (41), allowing row addressing and column addressing of these electronic components (45), each electronic component (45) making it possible to actuate a coupling component (44), control means including a processor (32) and a memory (31) containing the various possible configurations to be given to the array of elementary patterns as a function of the selected frequency, the processor making it possible to read the corresponding configuration from the memory and send the control signals onto the conductive rows (42) and onto the conductive columns (41) in order to obtain this configuration.

2. Device according to Claim 1, characterized in that the components (44, 45) are of the switch type.

3. Device according to either of the preceding claims, characterized in that the components (44) of the first series are photosensitive components triggered by a photoluminescent diode.

4. Device according to either of Claims 1 and 2, characterized in that the components (44) of the first series are three-input components.

5. Device according to any one of Claims 1 to 3, characterized in that the components (44) of the first series are two-input components with a non-linear transfer function.

6. Device according to any one of the preceding claims, characterized in that the components (45) of the second series are transistors of the MOSFET type, one electrode of which is connected to a supply voltage (VCC) and the control electrodes of which are connected to the addressing control wires (41, 42).

7. Device according to any one of the preceding claims, characterized in that the elementary patterns (2) are deposited on a layer of insulator (10).

8. Device according to any one of the preceding claims, characterized in that the electronic components (44, 45) are deposited on the layer of insulator (10) bearing the elementary patterns (2).

9. Device according to any one of Claims 1 to 7, characterized in that the electronic components (44, 45) are deposited on a first layer of insulator, the conducting elements being deposited on a second layer of insulator, the second layer being superposed with the first.

10. Device according to any one of Claims 1 to 9, characterized in that the device includes a plurality of arrays of elementary patterns, each being deposited on a layer of insulator, the various layers being superposed, the device thus constituting an absorbent structure with variable electrical depth.

11. Device according to Claim 10, characterized in that the electronic components which perform the couplings for a given array are deposited on the layer of insulator bearing the corresponding conducting elements.

12. Device according to any one of the preceding claims, characterized in that the conducting elements are connected to radiofrequency supply means (6) so as to be capable of functioning as a transmission/reception antenna.
